# EUROPÄISCHE PATENTANMELDUNG

(11) **EP 4 596 481 A1**
(43) Veröffentlichungstag der Anmeldung: **06.08.2025**
(21) Anmeldenummer: 25154922.6
(22) Anmeldetag: 30.01.2025
(51) Int. Cl.: B67B 3/00, B21D 51/26

(54) **VORRICHTUNG ZUM AUFBRINGEN EINES BEHÄLTERVERSCHLUSSES AUF EINEN BEHÄLTER**

(30) Priorität: 30.01.2024 DE 102024102536
(71) Anmelder: KRONES AG, 93073 Neutraubling (DE)
(72) Erfinder: Schoenfelder, Markus, 93073 Neutraubling (DE)
(74) Vertreter: Nordmeyer, Philipp Werner

(57) **Zusammenfassung**

Die vorliegende Erfindung betrifft eine Vorrichtung (1) zum Aufbringen eines Behälterverschlusses auf einen Behälter, beispielsweise zum Aufbringen eines Dosendeckels auf eine Dose, beispielsweise in einer Getränkeabfüllanlage, umfassend eine Aufbringeinheit (10) mit einer Verschlussaufnahme (11) zum Aufnehmen eines Behälterverschlusses, und eine relativ zur Aufbringeinheit (10) bewegbaren Auswerfereinheit (20) zum Ausstoßen eines in der Verschlussaufnahme (11) aufgenommenen Behälterverschlusses, wobei an der Auswerfereinheit (20) an ihrer der Verschlussaufnahme (11) zugewandten Seite ein zum Auswerfen des Behälterverschlusses mit dem Behälterverschluss in physischen Kontakt tretendes Auswerferteil (21), beispielsweise in Form eines Auswerferschirms, angeordnet ist, wobei das Auswerferteil (21) über einen Schnellkupplungsmechanismus (30) an der Auswerfereinheit (20) lösbar angebracht ist; sie betrifft ferner einen die Vorrichtung (1) umfassenden Verschließer (100).

## Beschreibung

### Technisches Gebiet

Die vorliegende Erfindung betrifft eine Vorrichtung zum Aufbringen eines Behälterverschlusses auf einen Behälter, beispielsweise zum Aufbringen eines Dosendeckels auf eine Dose, beispielsweise in einer Getränkeabfüllanlage, sowie einen eine derartige Vorrichtung umfassenden Verschließer zum Verschließen von Behältern mit einem Behälterverschluss, beispielsweise zum Verschließen einer Dose mit einem Dosendeckel.

### Stand der Technik

Bei Abfüllanlagen, in welchen ein Füllprodukt in einen Behälter gefüllt und dieser anschließend mit einem Behälterverschluss verschlossen wird, kommen Verschließer zum Verschließen von Behältern mit einem Behälterverschluss, beispielsweise zum Verschließen von Dosen mit einem Dosendeckel, zum Einsatz. Diese Verschließer umfassen eine Transporteinheit mit einer Mehrzahl von Behälterhalterungen, von denen jede zum Aufnehmen eines zu verschließenden Behälters ausgebildet ist. Jeder Behälterhalterung ist eine Vorrichtung zum Aufbringen eines Behälterverschlusses auf einen Behälter zugeordnet. Die Vorrichtung nimmt einen Behälterverschluss auf und appliziert diesen auf den zu verschließenden Behälter. Die Vorrichtung zum Aufbringen eines Behälterverschlusses auf einen Behälter wird auch als "Verschließerkopf" bezeichnet.

Der Verschließer kann in Rundläuferbauweise ausgebildet sein. Dann weist die Transporteinheit die Form eines um eine zentrale Drehachse drehbares Karussells auf, an deren Umfang gleichmäßig verteilt die Vorrichtungen beziehungsweise synonym Verschließerköpfe angeordnet sind. Alternativ kann die Transporteinheit auch zumindest teilweise zum linearen Fördern der in den Behälteraufnahmen aufgenommenen Behälter ausgebildet sein.

Während des Betriebs kann es vorkommen, dass ein Behälterverschluss nicht ordnungsgemäß auf den zu verschließenden Behälter aufgebracht wurde und in der Verschlussaufnahme der Vorrichtung verbleibt. Damit die Verschlussaufnahme an der Übernahmeposition, an welcher die Verschlussaufnahme einen neuen Verschluss übernehmen soll, nicht durch den verbliebenen Behälterverschluss blockiert ist und den ordnungsgemäßen Ablauf des Verschließers stört, kann die Vorrichtung eine Auswerferstange aufweisen, die den in der Verschlussaufnahme verbliebenen Behälterverschluss aus der Verschlussaufnahme stößt.

Eine derartige Auswerferstange kann ein Auswerferteil, bei der Verarbeitung von Dosen beispielsweise in Form eines Auswerferschirmes, umfassen, dessen Form auf die Form des zu verarbeitenden Behälterverschlusses angepasst ist und beim Auswerfen des Behälterverschlusses mit diesem in physischen Kontakt tritt. Es ist bekannt, das Auswerferteil mit einer Mutter an der Auswerfereinheit zu befestigen. Vor der Befestigung des Auswerferteils werden nach Montage an der Transporteinheit die Auswerferstangen durch Abdrehen auf die gleiche Höhenposition gebracht. Im Anschluss erfolgt die Befestigung der Auswerferteile an den Auswerferstangen.

Wenn in der Abfüllanlage Behälter beziehungsweise Dosen eines anderen Typs verarbeitet werden sollen und/oder neue Dosendeckel mit veränderter Dicke verarbeitet werden sollen, ist eine Änderung der Maschineneinstellungen, insbesondere des Verschließers, erforderlich. Hierzu muss jede Vorrichtung des Verschließers einzeln neu eingestellt und unter hohem Zeitaufwand die Auswerferteile gewechselt werden.

Entsprechend kommt es bei einem Rüstwechsel oder einer Formatverstellung zu einem hohen Aufwand bei der Montage und einer hohen Stillstandszeit.

### Darstellung der Erfindung

Ausgehend von dem bekannten Stand der Technik ist es eine Aufgabe der vorliegenden Erfindung, eine verbesserte Vorrichtung zum Aufbringen eines Behälterverschlusses auf einen Behälter, beispielsweise zum Aufbringen eines Dosendeckels auf eine Dose, beispielsweise in einer Getränkeabfüllanlage, sowie einen entsprechenden Verschließer bereitzustellen.

Die Aufgabe wird durch eine Vorrichtung zum Aufbringen eines Behälterverschlusses auf einen Behälter, beispielsweise zum Aufbringen eines Dosendeckels auf eine Dose, beispielsweise in einer Getränkeabfüllanlage, mit den Merkmalen des Anspruchs 1 gelöst. Vorteilhafte Weiterbildungen ergeben sich aus den Unteransprüchen, der Beschreibung und den Figuren.

Entsprechend wird eine Vorrichtung zum Aufbringen eines Behälterverschlusses auf einen Behälter, beispielsweise zum Aufbringen eines Dosendeckels auf eine Dose, beispielsweise in einer Getränkeabfüllanlage, vorgeschlagen. Die Vorrichtung umfasst eine Aufbringeinheit mit einer Verschlussaufnahme zum Aufnehmen eines Behälterverschlusses, und eine relativ zur Aufbringeinheit bewegbare Auswerfereinheit zum Ausstoßen eines in der Verschlussaufnahme aufgenommenen Behälterverschlusses, wobei an der Auswerfereinheit an ihrer der Verschlussaufnahme zugewandten Seite ein zum Auswerfen des Behälterverschlusses mit dem Behälterverschluss in physischen Kontakt tretendes Auswerferteil, beispielsweise in Form eines Auswerferschirms, angeordnet ist.

Die Aufbringeinheit kann auch als "Falzkopf" bezeichnet werden, denn das Aufbringen des Deckels auf eine Dose kann durch ein Falzen und Umbördeln des Metalls des Deckels mit dem Metall des Dosenkörpers erfolgen.

Das Auswerferteil ist über einen Schnellkupplungsmechanismus an der Auswerfereinheit lösbar angebracht. Dadurch kann das Auswerferteil in vergleichsweise, also in Vergleich zum Stand der Technik, kurzer Zeit und ohne, dass das Hinzuziehen eines Werkzeugs notwendig wäre, von der Auswerfereinheit gelöst beziehungsweise an die Aufbringeinheit angebracht werden. Entsprechend kann ein Wechsel verschlissener Auswerferteile in vergleichsweise kurzer Zeit erfolgen. Analog kann ein Umrüsten der Vorrichtung von der Verarbeitung eines Behälterverschlusstyps auf einen anderen Behälterverschlusstyp in vergleichsweise kurzer Zeit und auf einfache Weise erfolgen.

Die daraus resultierende vergleichsweise schnelle und einfache Demontage und Montage des Auswerferteils erlaubt es ebenso, ohne großen zeitlichen und technischen Aufwand, den Falzkopf beziehungsweise die Verschlussaufnahme zu wechseln, ohne dass das Auswerferteil dies behindern oder gar blockieren würde. Denn das Auswerferteil kann über den Schnellkupplungsmechanismus schnell entfernt werden, so dass das Auswechseln der Verschlussentnahme ohne große zeitliche Verzögerung erfolgen kann, und ohne, dass ein an der Vorrichtung befindliches Auswerferteil dieses Umrüsten behindern würde.

Gemäß einer Ausführungsform kann der Schnellkupplungsmechanismus ein an der Auswerfereinheit befestigtes Kupplungsteil umfassen, an welches das Auswerferteil lösbar angekoppelt ist. Dadurch kann der Schnellkupplungsmechanismus auf einfache Weise an der Auswerfereinheit bereitgestellt werden.

Gemäß einer Ausführungsform kann eine Position des Kupplungsteils relativ zur Auswerfereinheit einstellbar sein. So kann die Höhenposition des Auswerferteils präzise eingestellt werden, ohne dass eine anderweitige Längenanpassung der Auswerfereinheit, beispielsweise ein Abdrehen einer Auswerferstange der Auswerfereinheit, erforderlich wäre. Auf eine mechanische Bearbeitung der Auswerfereinheit kann daher verzichtet werden.

Die Einstellung der Position des Kupplungsteils relativ zur Auswerfereinheit kann beispielsweise durch Positionieren einer vorgegebenen Anzahl von Beilagteilen, beispielsweise Beilagscheiben, zwischen dem Kupplungsteil und der Auswerfereinheit erfolgen.

Die Beilagteile weisen eine vorgegebene Dicke auf. Die Dicke der verwendeten Beilagteile kann variieren. Beispielsweise können Beilagteile verschiedener Dicke bereitgestellt sein, welche derart zusammen ausgewählt werden, dass die vorgesehene Höhenposition des Auswerferteils möglichst nahe an der rechnerisch idealen Höhenposition liegt oder dieser entspricht.

Die Auswerfereinheit und das Kupplungsteil können korrespondierend ausgebildete Anschlagflächen aufweisen, die quer zu einer Montagerichtung, in welcher das Kupplungsteil an die Auswerfereinheit montiert wird, beispielsweise gestreckt und/oder geschraubt wird, orientiert sind. Zwischen diesen Anschlagflächen kann die vorgegebene Anzahl von Beilagteilen angeordnet werden.

In diesem Dokument wird unter einer "vorgegebenen Anzahl" eine Menge von Null bis zu einer Vielzahl verstanden. Zum Beispiel kann die vorgegebene Anzahl Null, also keine Beilagteile, ein Beilagteil, zwei Beilagteile usw. betragen.

Die "Höhenposition" entspricht in diesem Dokument der Position des Auswerferteils in Bezug auf eine Bewegungsrichtung der Aufbringeinheit und/oder eine Normalen zur Transportrichtung einer Transporteinheit eines die Vorrichtung umfassenden Verschließers und/oder die Gravitationsrichtung, welche das Auswerferteil in einem ordnungsgemäßen Anbringungszustand der Vorrichtung an der Transporteinheit aufweist.

Gemäß einer Ausführungsform kann das Auswerferteil eine Kupplungsnut zum Aufnehmen zumindest eines Arretierkörpers, beispielsweise einer Arretierkugel, umfassen. Über den beziehungsweise die Arretierkörper kann ein Befestigen des Auswerferteils an der Auswerfereinheit bereitgestellt werden.

Das Kupplungsteil kann eine Arretierkörperaufnahme zum Aufnehmen zumindest eines Arretierkörpers umfassen, wobei am Kupplungsteil ein relativ zum Kupplungsteil zwischen einer Arretierposition und einer Freigabeposition bewegbares Betätigungsteil angeordnet sein kann, wobei dann in der Arretierposition das Betätigungsteil den zumindest einen Arretierkörper in einer Arretierstellung fixiert, in welcher der zumindest eine Arretierkörper einen Formschluss zwischen Auswerferteil und Kupplungsteil ausbildet, und wobei in der Freigabeposition der zumindest eine Arretierkörper mit dem Auswerferteil außer Eingriff gelangen kann. Alternativ kann das Betätigungsteil auch am Auswerferteil relativ zum Auswerferteil bewegbar angeordnet sein.

Optional kann das Betätigungsteil in die Arretierposition vorgespannt sein.

Unter einem "Aufnehmen" wird in diesem Dokument verstanden, dass ein Körper, beispielsweise der Arretierkörper, zumindest teilweise von der Aufnahme, in welcher er "aufgenommen" ist, umgeben ist. Anders ausgedrückt befindet sich ein "aufgenommener Körper" physisch zumindest mit einem Teil seines Gesamtvolumens innerhalb des Volumens der Aufnahme, die den Körper "aufnimmt".

Gemäß einer Ausführungsform kann die Auswerfereinheit die zumindest eine Arretierkörperaufnahme zum Aufnehmen zumindest eines Arretierkörpers umfassen. Mit anderen Worten ist das Kupplungsteil dann nicht als separates Bauteil, sondern durch ein Bauteil der Aufbringeinheit beziehungsweise durch diese ausgebildet. Entsprechend kann auch direkt an der Auswerfereinheit ein relativ zur Aufbringeinheit zwischen einer Arretierposition und einer Freigabeposition bewegbares Betätigungsteil angeordnet sein. In der Arretierposition kann das Betätigungsteil optional den zumindest einen Arretierkörper in einer Arretierstellung fixieren, in welcher der zumindest eine Arretierkörper einen Formschluss zwischen Auswerfereinheit und Auswerferteil ausbildet. Ferner kann der zumindest eine Arretierkörper in der Freigabeposition mit dem Auswerferteil außer Eingriff gelangen. Optional ist das Betätigungsteil in die Arretierposition vorgespannt. Der die zumindest eine Arretierkörperaufnahme Teil der Auswerfereinheit stellt dann das Kupplungsteil dar.

Die oben genannte Aufgabe wird ferner durch einen Verschließer zum Verschließen von Behältern mit einem Behälterverschluss, beispielsweise zum Verschließen von Dosen mit einem Dosendeckel, beispielsweise in einer Getränkeabfüllanlage, mit den Merkmalen des Anspruchs 7 gelöst. Vorteilhafte Weiterbildungen ergeben sich aus den Unteransprüchen, der Beschreibung und den Figuren.

Entsprechend wird ein Verschließer zum Verschließen von Behältern mit einem Behälterverschluss, beispielsweise zum Verschließen von Dosen mit einem Dosendeckel, beispielsweise in einer Getränkeabfüllanlage, vorgeschlagen, umfassend eine Behälterhalterung zum Halten eines unverschlossenen und befüllten Behälters, beispielsweise in Form einer Dosenhalterung zum Halten einer unverschlossenen und befüllten Dose, und eine der Behälterhalterung zugeordneten Vorrichtung gemäß einer der vorstehenden Ausführungsformen.

Durch den Verschließer können die hinsichtlich der Vorrichtung beschriebenen Vorteile und Wirkungen ebenso erzielt werden. Auf eine wiederholende Beschreibung derselben wird daher verzichtet, um Redundanzen zu vermeiden.

Gemäß einer Ausführungsform kann die Vorrichtung an einer in einer Transportrichtung bewegbaren Transporteinheit angeordnet sein und der Verschließer ferner eine feststehende Führungskurve zum Vorgeben der Position der Auswerfereinheit relativ zur Behälteraufnahme umfassen, wobei die Führungskurve in Richtung der Bewegungsrichtung der Auswerfereinheit höhenverstellbar ausgebildet ist.

Durch die Höhenverstellbarkeit der Führungskurve kann die Höhenposition des Auswerferteils der Vorrichtung des Verschließers auf den verarbeiteten Behältertyp und/oder den zu verarbeitenden Behälterverschluss schnell, reproduzierbar und exakt angepasst werden.

Umfasst der Verschließer eine Mehrzahl von Vorrichtungen, so kann durch die Höhenverstellbarkeit der Führungskurve die Höhenposition des Auswerferteils aller Vorrichtungen simultan auf den verarbeiteten Behältertyp und/oder den zu verarbeitenden Behälterverschluss zugleich angepasst werden. Entsprechend kann eine Feinjustierung der Höhenposition aller Auswerferteile zugleich erzielt werden.

### Kurze Beschreibung der Figuren

Vorteilhafte weitere Ausführungsformen der Erfindung werden durch die nachfolgende Beschreibung der Figuren näher erläutert. Dabei zeigen:
- Figur 1: schematisch eine Schnittansicht durch einen Verschließer zum Verschließen einer Dose mit einem Dosendeckel; und
- Figur 2: schematisch ein Schnitt-Detailansicht einer Vorrichtung zum Aufbringen eines Dosendeckels auf eine Dose, wie sie in einer Mehrzahl im Verschließer gemäß Figur 1 verbaut ist.

### Detaillierte Beschreibung vorteilhafter Ausführungsbeispiele

Im Folgenden werden vorteilhafte Ausführungsbeispiele anhand der Figuren beschrieben. Dabei werden gleiche, ähnliche oder gleichwirkende Elemente in den unterschiedlichen Figuren mit identischen Bezugszeichen versehen, und auf eine wiederholte Beschreibung dieser Elemente wird teilweise verzichtet, um Redundanzen zu vermeiden.

In Figur 1 ist schematisch eine Schnittansicht eines Verschließers 100 zum Verschließen von Behältern mit einem Behälterverschluss, vorliegend und nicht darauf beschränkt ausgebildet zum Verschließen von mit einem Getränk befüllten Dosen mit einem Dosendeckel, gezeigt. Der Verschließer 100 ist als Bestandteil einer Getränkeabfüllanlage vorgesehen.

Der Verschließer 100 umfasst ein Gestell 110 und eine um eine zentrale Drehachse 101 um das Gestell 110 drehbare Transporteinheit 120. Der Verschließer 100 ist mithin in Rundläuferbauweise ausgebildet und die Transporteinheit 120 ist als Transportkarussell ausgebildet. Der Verschließer 100 kann alternativ auch eine andere Bauweise aufweisen.

Die Transporteinheit 110 umfasst eine Mehrzahl von bezogen auf die zentrale Drehachse 101 in Umfangsrichtung gleichmäßig verteilt angeordneten Vorrichtungen 1 zum Aufbringen eines Behälterverschlusses auf einen Behälter, hier zum Aufbringen eines Dosendeckels auf eine Dose.

Jede Vorrichtung 1 umfasst eine in Richtung einer Längsachse 12, die hier optional parallel zur Drehachse 101 orientiert ist, relativ zur Transporteinheit 120 orientierte Aufbringeinheit 10, die auch als Falzkopf bezeichnet werden kann. Die Aufbringeinheit 10 umfasst eine Verschlussaufnahme 11 zum Aufnehmen eines Behälterverschlusses, hier eines Dosendeckels. Die Verschlussaufnahme 11 kann mithin als Dosendeckelaufnahme bezeichnet werden.

Die Aufbringeinheit 10 wirkt für ein Verschließen der Dose mit dem Dosendeckel mit einer der Aufbringeinheit 10 zugeordneten, hier nicht gezeigten, ein Beispiel für eine Behälterhalterung darstellenden Dosenhalterung, und optional mit einer nicht gezeigten Bördeleinheit zusammen. Die Dosenhalterung ist in Bezug auf die Längsachse 12 unterhalb der Aufbringeinheit 10 angeordnet. Zum Aufbringen des Dosendeckels auf die in der Dosenhalterung gehaltene, unverschlossene Dose werden Aufbringeinheit 10 und Dosenhalterung relativ zueinander in Richtung der Längsachse 12 aufeinander zu bewegt. Vorliegend erfolgt dies, indem die Dosenhalterung in Richtung der Längsachse 12 verschiebbar ausgebildet ist. Alternativ oder zusätzlich kann auch die Aufbringeinheit 10 in Richtung der Längsachse 12 verschiebbar ausgebildet sein.

Gemäß dieser beispielhaften Ausführungsform können die Aufbringeinheit 10 und die Dosenhalterung um die Längsachse 12 drehen, so dass die an der Transporteinheit 120 angeordnete optionale Bördeleinheit ein Bördeln des Randes des Dosendeckels mit einer Dosenöffnung der Dose durchführen kann, um den Dosendeckel mit der Dose, genau der Dosenöffnung, zu verbinden.

Die Vorrichtung 1 umfasst ferner eine relativ zur Aufbringeinheit 10 bewegbare Auswerfereinheit 20 zum Ausstoßen eines in der Verschlussaufnahme 11 aufgenommenen Behälterverschlusses.

An der Auswerfereinheit 20 ist an ihrer der Verschlussaufnahme 11 zugewandten Seite ein zum Auswerfen eines in der Verschlussaufnahme 11 befindlichen Behälterverschlusses vorgesehenes Auswerferteil 21 angeordnet. Beim Auswerfen des Behälterverschlusses tritt das Auswerferteil 21 mit dem Behälterverschluss in physischen Kontakt. Gemäß dieser nicht beschränkenden Ausführungsform weist das Auswerferteil 21 die Form eines Auswerferschirms auf. Es kann alternativ beispielsweise auch als Zentralauswerfer ausgebildet sein.

Der Verschließer 100 umfasst ferner eine feststehende Führungskurve 130 zum Vorgeben der Position der Auswerfereinheit 120 relativ zur Verschlussaufnahme 11. Vorliegend und nicht beschränkend umfasst die Auswerfereinheit 20 eine Führungsrolle 22, welche an der Führungskurve 130 abrollt. Die Führungskurve 130 ist derart ausgebildet, dass in einem vorgegebenen ersten Drehwinkel beziehungsweise Drehwinkelbereich bezogen auf die Drehachse 101 das Auswerferteil 21 von einem in vorgesehener Lage in der Verschlussaufnahme 11 gehaltenen Behälterverschluss beabstandet positioniert ist, oder derart positioniert ist, dass er als oberer Anschlag für den Behälterverschluss fungiert. In diesem ersten Drehwinkel beziehungsweise Drehwinkelbereich kann ein Aufbringen des Behälterverschlusses auf den zu verschließenden Behälter erfolgen. Die Führungskurve 130 ist ferner derart ausgebildet, dass in einem weiteren Drehwinkel beziehungsweise weiteren Drehwinkelabschnitt das Auswerferteil 21 nach unten bewegt wird, so dass es einen in der Verschlussaufnahme 11 verbliebenen Behälterverschluss aus der Verschlussaufnahme 11 ausstößt.

Die Führungskurve 130 ist in Richtung der Bewegungsrichtung der Auswerfereinheit 20, hier also in Richtung der Längsachse 12 beziehungsweise der zentralen Drehachse 101, relativ zur Transporteinheit 120 höhenverstellbar ausgebildet. Hierzu umfasst die Führungskurve 130 eine Höhenverstellvorrichtung 131, über welche die Höhenposition der Führungskurve 130 gegenüber dem Gestell 110 veränderbar ist.

Figur 2 zeigt schematisch eine Schnittansicht durch einen Teilbereich der Vorrichtung 1 aus Figur 1. Zu erkennen ist hieraus, dass das Auswerferteil 21 über einen Schnellkupplungsmechanismus 30 an der Auswerfereinheit 20 lösbar angebracht ist.

Der Schnellkupplungsmechanismus 30 umfasst ein an der Auswerfereinheit 20 befestigtes Kupplungsteil 31, an welches das Auswerferteil 21 lösbar angekoppelt ist. Alternativ kann die Auswerfereinheit 20 selbst das Kupplungsteil ausbilden.

Eine Position des Kupplungsteils 31 relativ zur Auswerfereinheit 20, genauer einer Auswerferstange 24 der Auswerfereinheit 20, bezogen auf die Längsachse 12 ist einstellbar. Gemäß dieser nicht beschränkenden Ausführungsform kann die Position des Kupplungsteils 31 durch Positionieren einer vorgegebenen Anzahl von Beilagteilen 40, die hier beispielsweise als Beilagscheiben ausgebildet sind, zwischen dem Kupplungsteil 31 und der Auswerfereinheit 20 eingestellt werden.

Die Auswerfereinheit 20 und das Kupplungsteil 31 umfassen korrespondierend ausgebildete Anschlagflächen 23, 32, die quer zu einer Montagerichtung, in welcher das Kupplungsteil 31 an die Auswerfereinheit 20 montiert wird, orientiert sind. Die Montagerichtung ist hier in Richtung der Längsachse 12 orientiert. Zwischen den vorgenannten Anschlagflächen 23, 32 ist die vorgesehene Anzahl von Beilagteilen 40 angeordnet. Über die Anzahl von Beilagteilen 40 kann die Position des Kupplungsteils 31 relativ zur Auswerfereinheit 20, genauer der Auswerferstange 24 der Auswerfereinheit 20, eingestellt werden. Durch eine Änderung der Anzahl von Beilagteilen 40 kann die Position mithin verändert werden.

Wie bereits im allgemeinen Teil beschrieben, kann die vorgegebene Anzahl Null bis zu einer Vielzahl von Beilagteilen 40 umfassen. Die Anzahl und Dicke der Beilagteile 40 wird je nach Erfordernis gewählt, um das Kupplungsteil 31 und dadurch das via das Kupplungsteil 31 an der Auswerfereinheit 20 angekuppelte Auswerferteil 21 auf die für das Auswerferteil 21 vorgesehene Höhenposition zu positionieren. In Figur 2 ist genau ein Beilagteil 40 gezeigt. Dies ist jedoch nur beispielhaft.

Das Auswerferteil 21 umfasst eine Kupplungsnut 34 zum Aufnehmen einer Mehrzahl von bezogen auf die Längsachse 12 gleichmäßig in Umfangsrichtung verteilt in Arretierkörperaufnahme 36 des Kupplungsteils 31 aufgenommenen Arretierkörpern 35, die hier optional als Arretierkugeln ausgebildet sind.

Am Kupplungsteil 31 ist ein relativ zum Kupplungsteil 31 zwischen einer in Figur 2 gezeigten Arretierposition und einer Freigabeposition bewegbares Betätigungsteil 37 angeordnet. In der Arretierposition fixiert das Betätigungsteil 37 die Arretierkörper 35 in einer Arretierstellung, in welcher jeder Arretierkörper 35 einen Formschluss zwischen Auswerferteil 21 und Kupplungsteil 31 ausbildet. In der Freigabeposition können die Arretierkörper 35 mit dem Auswerferteil 21 außer Eingriff gelangen kann, so dass das Auswerferteil 21 vom Kupplungsteil 31 abgenommen und etwaige durch ein anderes Auswerferteil 21 ersetzt werden kann. Beispielsweise kann so ein schnelles und einfaches Umrüsten von der Verwendung eines Auswerferteils eines ersten Typs zu einem Auswerferteil eines anderen Typs gewechselt werden. Alternativ können verschlissene Auswerferteile 21 einfach und schnell ersetzt werden.

Das Betätigungsteil 37 ist durch ein Vorspannteil 38, hier ausgebildet als Vorspannfeder, in die Arretierposition vorgespannt. Durch Drücken des Betätigungsteils 37 in Richtung der Längsachse 12 entgegen der Richtung der durch das Vorspannteil 38 bereitgestellten Vorspannung, hier nach oben, also in Richtung Auswerfereinheit 20, gelangt ein Abschnitt reduzierten Durchmessers des Betätigungsteils 37 auf Höhe der Arretierkörper 35, so dass diese nach radial innen gelangen können und der Formschluss in Richtung der Längsachse 12 zwischen Auswerferteil 21 und Arretierkörper 35 aufgehoben werden kann.

Soweit anwendbar, können alle einzelnen Merkmale, die in den Ausführungsbeispielen dargestellt sind, miteinander kombiniert und/oder ausgetauscht werden, ohne den Bereich der Erfindung zu verlassen.

### Bezugszeichenliste

- 1: Vorrichtung
- 10: Aufbringeinheit
- 11: Verschlussaufnahme
- 12: Längsachse
- 20: Auswerfereinheit
- 21: Auswerferteil
- 22: Führungsrolle
- 23: Anschlagfläche
- 24: Auswerferstange
- 30: Kupplungsmechanismus
- 31: Kupplungsteil
- 32: Anschlagfläche
- 34: Kupplungsnut
- 35: Arretierkörper
- 36: Arretierkörperaufnahme
- 37: Betätigungsteil
- 38: Vorspannteil
- 40: Beilagteil
- 100: Verschließer
- 101: Drehachse
- 110: Gestell
- 120: Transporteinheit
- 130: Führungskurve
- 131: Höhenverstellvorrichtung

## Patentansprüche

1. Vorrichtung (1) zum Aufbringen eines Behälterverschlusses auf einen Behälter, beispielsweise zum Aufbringen eines Dosendeckels auf eine Dose, beispielsweise in einer Getränkeabfüllanlage, umfassend eine Aufbringeinheit (10) mit einer Verschlussaufnahme (11) zum Aufnehmen eines Behälterverschlusses, und eine relativ zur Aufbringeinheit (10) bewegbaren Auswerfereinheit (20) zum Ausstoßen eines in der Verschlussaufnahme (11) aufgenommenen Behälterverschlusses, wobei an der Auswerfereinheit (20) an ihrer der Verschlussaufnahme (11) zugewandten Seite ein zum Auswerfen des Behälterverschlusses mit dem Behälterverschluss in physischen Kontakt tretendes Auswerferteil (21), beispielsweise in Form eines Auswerferschirms, angeordnet ist,
**dadurch gekennzeichnet, dass**
das Auswerferteil (21) über einen Schnellkupplungsmechanismus (30) an der Auswerfereinheit (20) lösbar angebracht ist.

2. Vorrichtung (1) gemäß Anspruch 1, **dadurch gekennzeichnet, dass** der Schnellkupplungsmechanismus (30) ein an der Auswerfereinheit (20) befestigtes Kupplungsteil (31) umfasst, an welches das Auswerferteil (21) lösbar angekoppelt ist.

3. Vorrichtung (1) gemäß Anspruch 2, **dadurch gekennzeichnet, dass** eine Position des Kupplungsteils (31) relativ zur Auswerfereinheit (20) einstellbar ist, beispielsweise durch Positionieren einer vorgegebenen Anzahl von Beilagteilen (40), beispielsweise Beilagscheiben, zwischen dem Kupplungsteil (31) und der Auswerfereinheit (20).

4. Vorrichtung (1) gemäß einem der Ansprüche 2 oder 3, **dadurch gekennzeichnet, dass** das Auswerferteil (21) eine Kupplungsnut (34) zum Aufnehmen zumindest eines Arretierkörpers (35), beispielsweise einer Arretierkugel, umfasst.

5. Vorrichtung (1) gemäß einem der Ansprüche 2 bis 4, **dadurch gekennzeichnet, dass** das Kupplungsteil (31) zumindest eine Arretierkörperaufnahme (36) zum Aufnehmen zumindest eines Arretierkörpers (35) umfasst.

6. Vorrichtung (1) gemäß Anspruch 4 oder 5, **dadurch gekennzeichnet, dass** am Kupplungsteil (31) ein relativ zum Kupplungsteil (31) oder am Auswerferteil (21) ein relativ zum Auswerferteil (21) zwischen einer Arretierposition und einer Freigabeposition bewegbares Betätigungsteil (37) angeordnet ist, wobei in der Arretierposition das Betätigungsteil (37) den zumindest einen Arretierkörper (35) in einer Arretierstellung fixiert, in welcher der zumindest eine Arretierkörper (35) einen Formschluss zwischen Auswerferteil (21) und Kupplungsteil (31) ausbildet, und wobei in der Freigabeposition der zumindest eine Arretierkörper (35) mit dem Auswerferteil (21) oder dem Kupplungsteil (31) außer Eingriff gelangen kann, wobei optional das Betätigungsteil (37) in die Arretierposition vorgespannt ist.

7. Verschließer (100) zum Verschließen von Behältern mit einem Behälterverschluss, beispielsweise zum Verschließen von Dosen mit einem Dosendeckel, beispielsweise in einer Getränkeabfüllanlage, umfassend eine Behälterhalterung, beispielsweise eine Dosenhalterung, zum Halten eines unverschlossenen und befüllten Behälters, beispielsweise einer Dose, und eine der Behälterhalterung zugeordneten Vorrichtung (1) gemäß einem der vorstehenden Ansprüche.

8. Verschließer (100) gemäß dem vorstehenden Anspruch, **dadurch gekennzeichnet, dass** die Vorrichtung (1) an einer in einer Transportrichtung bewegbaren Transporteinheit (120) angeordnet ist und der Verschließer (100) ferner eine feststehende Führungskurve (130) zum Vorgeben der Position der Auswerfereinheit (20) relativ zur Verschlussaufnahme (21) umfasst, wobei die Führungskurve (130) in Richtung der Bewegungsrichtung der Auswerfereinheit (20) höhenverstellbar ausgebildet ist.
